# FASCICULE DE BREVET EUROPEEN

(11) **EP 3 850 200 B1**
(45) Date de publication et mention de la délivrance du brevet: **31.08.2022**
(21) Numéro de dépôt: 19761907.5
(22) Date de dépôt: 17.07.2019
(51) Int. Cl.: F01P 11/02

(54) **PROCEDE DE PROTECTION CONTRE L'ENGAZAGE D'UN FLUIDE CALOPORTEUR DANS UN SYSTEME DE REFROIDISSEMENT D'UN MOTEUR THERMIQUE**
VERFAHREN ZUM SCHUTZ GEGEN DIE ANREICHERUNG VON GAS IN EINEM WÄRMEÜBERTRAGUNGSFLUID IN EINEM SYSTEM ZUR KÜHLUNG EINES WÄRMEMOTORS
METHOD FOR PROTECTING AGAINST THE BUILD-UP OF GAS IN A HEAT-TRANSFER FLUID IN A SYSTEM FOR COOLING A HEAT ENGINE

(30) Priorité: 13.09.2018 FR 1858195
(43) Date de publication de la demande: 21.07.2021
(73) Titulaire: PSA Automobiles SA, 78300 Poissy (FR)
(72) Inventeur: ANGELI, Michel, 92700 COLOMBES (FR); MARCAIS, Philippe, 78500 SARTROUVILLE (FR); COULAUD, Daniel, 92300 LEVALLOIS PERRET (FR); ASTORG, Xavier, 75015 PARIS (FR)
(86) Numéro de dépôt international: PCT/FR2019/051787
(87) Numéro de publication internationale: WO 2020/053492

(56) Documents cités:
- EP-A1- 2 112 347
- DE-A1-102014 201 170
- FR-A1- 3 002 976

## Description

La présente invention concerne un procédé de protection contre l'engazage d'un fluide caloporteur dans un système de refroidissement d'un moteur thermique de véhicule automobile.

La présente invention concerne aussi un système de refroidissement par fluide caloporteur d'un moteur thermique de véhicule automobile pour la mise en oeuvre du procédé de protection selon la présente invention.

Un système de refroidissement par fluide caloporteur d'un moteur thermique de véhicule automobile comprend un circuit de refroidissement du moteur et un circuit de régulation de température du fluide comprenant un radiateur ouvert ou fermé par un élément de régulation selon une température du fluide en vigueur. Le système de refroidissement comporte une unité de contrôle comprenant des moyens de mémorisation d'une première température de fluide de consigne prédéterminée et des moyens d'activation de l'élément de régulation.

On peut ainsi réguler la température de fluide de refroidissement. En pratique, on définit plusieurs valeurs de consigne de régulation pour trouver le meilleur compromis entre, d'une part, la réduction des frottements et la réduction de la dilution de carburant dans l'huile, ce qui implique des valeur hautes de la consigne de régulation et, d'autre part, la tenue thermomécanique du moteur, ce qui nécessite des valeurs basses de la consigne de régulation.

Une petite partie des gaz de combustion se retrouve dans le circuit caloporteur du fait notamment de micro-fuites du joint de culasse, ceci d'autant plus que le moteur vieillit, ce qui fait passer les micro-fuites d'un volume de dizaines à des centaines de cm3 par heure.

Ces gaz forment des bulles ou des poches de gaz dans le circuit de fluide de refroidissement, qui peuvent affecter le fonctionnement du moteur en pouvant provoquer notamment des fissurations du moteur, un désamorçage de la pompe de fluide, un blocage de l'ouverture de l'élément de régulation, une information sur la température de fluide de refroidissement erronée, une thermique de l'habitacle dégradée et/ou un débordement du boîtier de dégazage.

Le boîtier de dégazage joue le rôle d'un vase d'expansion. Il constitue un point haut du circuit ou les gaz pourront s'évacuer si la pression est suffisante. Il peut constituer aussi une réserve de liquide et une visualisation de niveau du circuit.

Il a été proposé d'utiliser un tuyau de dégazage présent dans le système de refroidissement, ce qui représente une solution efficace mais présente un coût élevé.

Ces gaz peuvent être évacués en continu par un tuyau entre un boîtier de sortie de fluide de refroidissement et un boîtier de dégazage et chaque fois que l'élément de régulation s'ouvre, le gaz est alors évacué vers le radiateur puis le boîtier de dégazage.

De plus, le fonctionnement du moteur à température plus élevée que sur les générations précédentes, fait que la durée d'ouverture de l'élément de régulation est réduite.

Lorsque le véhicule automobile est utilisé sur un trajet court, à faible charge, la consigne de température va rester haute et la température de fluide de refroidissement ne va pas atteindre ni dépasser la consigne de régulation. Il s'ensuit que le dégazage par le circuit intégrant le radiateur ne se fera pas. C'est encore plus vrai en hiver, où le moteur a du mal à chauffer.

Le document FR-A-2 949 509 décrit un moteur à combustion interne doté d'un circuit de refroidissement qui comprend deux vannes thermostatiques dont l'une des deux vannes permet de bloquer ou libérer sélectivement l'écoulement et dont la seconde vanne comprend un organe dilatable thermiquement plongé dans le liquide de refroidissement, avec une température de l'organe dilatable supérieure à un seuil libérant l'écoulement. La première vanne thermostatique libère l'écoulement du liquide de refroidissement à une température supérieure au seuil de l'organe dilatable.

Ce document ne donne aucun enseignement quant à opérer un dégazage efficace lorsque la température de consigne de régulation est trop haute et que l'élément de régulation empêche un passage du fluide caloporteur vers le radiateur. FR3002976 A1 divulgue un procédé de protection contre l'engazage d'un fluide caloporteur dans un système de refroidissement d'un moteur thermique.

Par conséquent, le problème à la base de l'invention est, dans un système de refroidissement par fluide caloporteur d'un moteur thermique de véhicule automobile comprenant un radiateur ouvert ou fermé par un élément de régulation selon une température du fluide en vigueur, de permettre un dégazage efficace du fluide caloporteur même quand la température de consigne prédéterminée pour l'ouverture de l'élément de régulation ne permet pas un passage du fluide vers le radiateur durant une durée suffisamment longue pour effectuer le dégazage du fluide.

Pour atteindre cet objectif, il est prévu selon l'invention un procédé de protection contre l'engazage d'un fluide caloporteur dans un système de refroidissement d'un moteur thermique, le système comportant un radiateur et un élément de régulation ouvrant un passage au moins partiel du fluide vers le radiateur à partir d'une première température de consigne prédéterminée atteinte par le fluide, le passage vers le radiateur effectuant un dégazage au moins partiel du fluide, caractérisé en ce qu'il est effectué, d'une part, un comptage de durée d'ouverture du passage vers le radiateur et, d'autre part, un comptage de durée d'engazage totale du fluide dès que le moteur thermique est tournant comptabilisée tant qu'un dégazage au moins partiel prédéterminé considéré comme étant suffisant n'a pas été effectué lors d'un ou de plusieurs roulages consécutifs du véhicule automobile, une première durée d'ouverture du passage étant prédéterminée comme étant suffisante pour effectuer ledit dégazage au moins partiel prédéterminé, les comptages de durées d'ouverture et d'engazage étant remis à zéro dès que la première durée d'ouverture est atteinte.

Le compteur d'engazage est principalement utilisé pour abaisser la température de consigne, afin d'augmenter les possibilités d'ouverture du passage.

Dans le cas d'une application au secteur automobile, pour les véhicules automobiles récents, la température de régulation de consigne prédéterminé d'ouverture par un élément de régulation d'un passage au moins partiel du fluide caloporteur d'un système de refroidissement du moteur vers le radiateur est de plus en plus élevée, ce qui rend difficile un dégazage du fluide avec les inconvénients précédemment mentionnés car le passage s'ouvre moins fréquemment que par le passé.

La présente invention prévoit, d'une part, de contrôler la durée d'engazage du fluide et, d'autre part, la durée d'ouverture du passage vers le radiateur. Quand la durée d'ouverture dépasse une durée prédéterminée, cela signifie qu'un dégazage au moins partiel a pu avoir lieu et les comptages sont remis à zéro. La présente invention permet de connaître si cette durée prédéterminée nécessaire à un dégazage a été effective ou pas et de prendre les mesures nécessaires si tel n'a pas été le cas.

Le dégazage au moins partiel est au moins un dégazage minimal du fluide caloporteur et est déterminé par expérience. Un critère d'engazage possible est de ne jamais dépasser un volume de 400ml.

Avantageusement, la première température de consigne prédéterminée est égale à 105°C avec une plage de 20% autour de cette valeur.

Avantageusement, quand la durée d'engazage totale du fluide a atteint une deuxième durée supérieure à la première durée d'ouverture du passage, la première température de consigne prédéterminée atteinte par le fluide pour une ouverture du passage au moins partiel du fluide par le radiateur est remplacée par une deuxième température de consigne prédéterminée inférieure à la première température de consigne.

Il est alors pris en considération que la température de régulation de consigne prédéterminée ne permet pas un passage suffisant du fluide vers le radiateur pour effectuer son dégazage au moins partiel. La solution proposée par cette forme de réalisation optionnelle de la présente invention est de baisser la température de régulation de consigne prédéterminée pour permettre une ouverture plus longue et plus fréquente pour le passage du fluide vers le radiateur et donc une durée de dégazage plus grande.

Avantageusement, quand la durée d'engazage totale du fluide a atteint une troisième durée supérieure à la deuxième durée du passage, la deuxième température de consigne prédéterminée atteinte par le fluide pour une ouverture du passage au moins partiel du fluide par le radiateur est remplacée par une troisième température de consigne prédéterminée inférieure à la deuxième température de consigne, le remplacement en baisse par une xième température de consigne d'une x-1ième température de consigne étant effectif quand une xième durée d'engazage totale a été atteinte en étant supérieure à une x-1 ième durée d'engazage totale.

Il s'ensuit que la baisse de la température de régulation prédéterminée peut se faire par étapes s'il est remarqué que les baisses déjà effectuées n'ont pas été suffisantes. Ceci permet d'effectuer une baisse de la température de régulation prédéterminée calculée au plus juste.

Avantageusement, les deuxième et troisième températures de consigne prédéterminées sont égales respectivement à 85°C et à 75°C avec une plage de 20% autour de chacune de ces valeurs.

Avantageusement, le remplacement de la température de consigne prédéterminée se fait de manière continue et progressive en fonction du temps. Ceci peut se faire automatiquement sans paliers de températures de régulation prédéterminées décroissantes jusqu'à obtenir une température de régulation prédéterminée suffisante pour effectuer le dégazage au moins partiel jugé suffisant.

Avantageusement, le comptage de durée d'engazage totale du fluide s'effectuant dès que le moteur thermique est tournant ne prend pas en compte les durées d'ouverture du passage vers le radiateur n'ayant pas été suffisamment longues pour effectuer ledit dégazage au moins partiel prédéterminé.

Lors de ces durées d'ouverture du passage vers le radiateur insuffisamment longues pour effectuer ledit dégazage au moins partiel, il a cependant été effectué un dégazage certes limité mais tout de même présent. Il est donc justifié de ne pas considérer ces périodes de dégazage limitées comme des périodes d'engazage et donc de les soustraire de la durée totale d'engazage.

Avantageusement, à chaque arrêt du moteur thermique du véhicule automobile, il est procédé à une étape de mémorisation de la durée d'engazage pour un roulage terminé qui est ajoutée aux durées d'engazage précédentes depuis un dernier dégazage au moins partiel prédéterminé effectué.

L'invention concerne un système de refroidissement par fluide caloporteur d'un moteur thermique de véhicule automobile, le système comportant un circuit de refroidissement du moteur et un circuit de régulation de température du fluide comprenant un radiateur ouvert ou fermé par un élément de régulation selon une température du fluide en vigueur, une unité de contrôle comprenant des moyens de mémorisation d'une première température de fluide de consigne prédéterminée et des moyens d'activation de l'élément de régulation, le système de refroidissement mettant en œuvre un tel procédé de protection, caractérisé en ce que l'unité de contrôle comprend des moyens de comptage de durées respectives d'ouverture du circuit de régulation et d'engazage totale du fluide, des moyens de mémorisation d'une première durée d'ouverture du circuit de régulation prédéterminée comme étant suffisante pour effectuer un dégazage au moins partiel et des moyens de remise à zéro des durées respectives.

La mise en œuvre du procédé n'implique que des changements logiciels dans l'unité de contrôle ce qui est plus économique que l'ajout d'un élément tel qu'un tuyau de dégazage.

Avantageusement, l'élément de régulation est un thermostat piloté ou une vanne deux ou trois voies pilotée.

D'autres caractéristiques, buts et avantages de la présente invention apparaîtront à la lecture de la description détaillée qui va suivre et au regard du dessin annexé donné à titre d'exemple non limitatif et sur lequel :
- la figure 1 est une représentation schématique en fonction d'un temps t de roulage d'un véhicule automobile de courbes d'ouverture de l'élément de régulation d'un système de refroidissement vers le radiateur et de comptage de durées respectivement d'ouverture de l'élément de régulation et d'engazage ainsi que d'une modification de la température de régulation de consigne prédéterminée pour la mise en œuvre d'un procédé de protection contre l'engazage d'un fluide caloporteur du système de refroidissement selon la présente invention.

Il est à garder à l'esprit que la figure est donnée à titre d'exemple et n'est pas limitative de l'invention.

En se référant à la figure 1 qui montre diverses courbes en fonction d'un temps t de fonctionnement d'un moteur thermique, la présente invention concerne un procédé de protection contre l'engazage d'un fluide caloporteur dans un système de refroidissement du moteur thermique, ce moteur thermique étant préférentiellement mais non limitativement un moteur thermique de véhicule automobile.

Le système comporte un radiateur et un élément de régulation ouvrant un passage au moins partiel du fluide vers le radiateur à partir d'une première température T1 de consigne prédéterminée atteinte par le fluide montrée à la dernière courbe de la figure 1 pour les températures de régulation de consigne Trc.

La première courbe de la figure 1 montre un état d'ouverture de l'élément de régulation Eer essentiellement pendant un roulage R, R+1 du véhicule automobile entre un démarrage du moteur thermique Dem Mot et un arrêt du moteur thermique Ar Mot du véhicule automobile, les instants du démarrage et de l'arrêt étant symbolisés par l'intersection de l'abscisse des temps t avec respectivement un trait vertical en pointillés. Il est considéré que le véhicule automobile est essentiellement en roulage entre le démarrage du moteur thermique et son arrêt.

L'état d'ouverture de l'élément de régulation Eer varie entre une position ouverte O et une position fermée F. La position ouverte O peut être atteinte après une durée de roulage provoquant une montée de la température de fluide au-dessus d'une température de régulation de consigne Trc alors en vigueur. Pendant le roulage, il peut aussi être retourné à la position fermée F de l'élément de régulation Eer.

Il est connu que le passage vers le radiateur d'au moins une partie du fluide permet d'effectuer un dégazage au moins partiel du fluide mais que ceci n'est effectif que quand l'élément de régulation est ouvert.

Selon l'invention, il est effectué, d'une part, un comptage de durée d'ouverture CDO du passage vers le radiateur. Ceci est montré à la deuxième courbe en partant du haut de la figure 1. Ce comptage de durée d'ouverture CDO s'effectue uniquement quand l'élément de régulation est en position ouverte O.

D'autre part, il est effectué un comptage de durée d'engazage CDE totale du fluide dès que le moteur thermique est tournant. Ce comptage de durée d'engazage CDE totale est poursuivi tant qu'un dégazage au moins partiel prédéterminé considéré comme étant suffisant n'a pas été effectué lors d'un ou de plusieurs roulages R, R+1 consécutifs du véhicule automobile.

Par exemple, à la fin d'un premier roulage R, il a été comptabilisé un comptage de durée d'engazage CDE totale du fluide égal à 500, par exemple 500 secondes ce qui est un chiffre non limitatif, qui est reporté au prochain roulage R+1 et le cas échéant au(x) roulage(s) suivant(s).

Le compteur d'engazage est principalement utilisé pour abaisser la température de consigne, afin d'augmenter les possibilités d'ouverture du passage.

Une première durée d'ouverture D1 du passage est prédéterminée comme étant suffisante pour effectuer ledit dégazage au moins partiel prédéterminé. Suite à l'atteinte de cette première durée d'ouverture D1, les comptages de durées d'ouverture CDO et d'engazage CDO étant remis à zéro par une réinitialisation Ri des comptages de durées d'ouverture CDO et d'engazage totale CDE. Il est considéré que le dégazage du fluide alors réalisé est suffisant.

Le dégazage au moins partiel cible de la présente invention peut ne pas être un dégazage total mais un dégazage partiel permettant de maintenir un taux d'engazage supportable par le système de refroidissement. Ceci peut être prédéterminé par des essais de routine préalables et peut aussi être calibrable. Il en va de même la première durée d'ouverture D1 qui peut être de plus en plus élevée avec une augmentation de l'âge du véhicule automobile.

Sans que cela soit limitatif, la première température T1 de consigne prédéterminée peut être égale à 105°C avec une plage de 20% autour de cette valeur et ledit dégazage au moins partiel peut être au moins égal à 50% d'un dégazage total du fluide.

Il se peut qu'un tel dégazage puisse ne pas avoir lieu, la durée d'ouverture ou les durées d'ouverture O consécutives comptées CDO n'ayant pas atteint la première durée d'ouverture D1 du passage tandis que le comptage de durée d'engazage CDE totale dépasse cette valeur, ce qui nécessite un dégazage non rendu possible en conservant une telle première température T1 de consigne prédéterminée.

Dans une forme de réalisation optionnelle de la présente invention possible parmi d'autres, il est possible de prévoir un blocage en position ouverte O de l'élément de régulation pour une durée égale à la première durée d'ouverture D1 du passage vers le radiateur en position ouverte O en tant qu'état d'ouverture de l'élément de régulation Eer. Il est aussi possible de provoquer une ouverture forcée de l'élément de régulation et un maintien de l'ouverture pendant la première durée d'ouverture D1.

Dans une autre forme de réalisation optionnelle de la présente invention qui est préférée, quand la durée d'engazage totale du fluide a atteint une deuxième durée D2 supérieure à la première durée d'ouverture D1 du passage sans qu'il y ait eu un dégazage, la première température T1 de consigne prédéterminée atteinte par le fluide pour une ouverture du passage au moins partiel du fluide par le radiateur peut être remplacée par une deuxième température T2 de consigne prédéterminée inférieure à la première température T1 de consigne.

Ceci est montré aux deux dernières courbes au bas de la figure 1. Comme la deuxième température T2 de consigne prédéterminée est inférieure à la première température T1 de consigne, l'élément de régulation sera plus fréquemment dans une position ouverte O de son état d'ouverture d'élément de régulation Eer et le dégazage au moins partiel sera plus aisé à obtenir.

Sans que cela soit limitatif, la première durée d'ouverture D1 du passage peut être égale à 660 secondes et la deuxième durée D2 supérieure à la première durée d'ouverture D1peut être égale à 3600 secondes.

Si cela n'est pas suffisant, quand la durée d'engazage totale du fluide a atteint une troisième durée supérieure à la deuxième durée D2 du passage, la deuxième température T2 de consigne prédéterminée atteinte par le fluide pour une ouverture du passage au moins partiel du fluide par le radiateur peut être remplacée par une troisième température de consigne prédéterminée inférieure à la deuxième température T2 de consigne.

Ceci n'est pas montré à la figure 1 mais peut être extrapolable de cette figure par une nouvelle baisse de la température de régulation de consigne Trc. De même, le remplacement en baisse par une xième température de consigne d'une x-1ième température de consigne peut être effectif quand une xième durée d'engazage totale a été atteinte en étant supérieure à une x-1ième durée d'engazage totale, ceci pour permettre un dégazage au moins partiel du fluide du système de refroidissement avec une xième température de consigne plus basse que la x-1ième température de consigne.

Pour ordre d'idée, les deuxième T2 et troisième températures de consigne prédéterminées peuvent être égales respectivement à 85°C et à 75°C avec une plage de 20% autour de chacune de ces valeurs.

Il est possible que le remplacement de la température de consigne Trc prédéterminée se fasse de manière continue et progressive en fonction du temps. Cela dépend de l'élément de régulation sélectionné mais peut avoir l'avantage d'obtenir une réaction plus rapide pour la mise en œuvre du dégazage.

Pour le comptage de durée d'engazage CDE totale du fluide s'effectuant dès que le moteur thermique est tournant, ce comptage de la durée d'engazage totale peut ne pas prendre en compte les états d'ouverture de l'élément de régulation Eer pour l'ouverture O du passage vers le radiateur n'ayant pas été suffisamment longues pour effectuer ledit dégazage au moins partiel prédéterminé mais ayant provoqué un dégazage limité qui peut avoir fait baisser l'engazage total du fluide.

A chaque arrêt du moteur thermique Ar Mot du véhicule automobile, c'est-à-dire à l'arrêt du moteur thermique, il peut être est procédé à une étape de mémorisation de la durée d'engazage MCDE pour un roulage terminé qui est ajoutée aux durées d'engazage précédentes depuis un dernier dégazage au moins partiel prédéterminé effectué, ceci pour un roulage à venir.

A la figure 1, la somme cumulée 500, par exemple 500 secondes, ce qui n'est pas limitatif, est ajoutée à la fin du premier roulage R pour le roulage suivant R+1 à la durée d'engazage pendant ce roulage suivant R+1.

L'invention concerne un système de refroidissement par fluide caloporteur d'un moteur thermique de véhicule automobile, le système comportant un circuit de refroidissement du moteur et un circuit de régulation de température du fluide comprenant un radiateur ouvert ou fermé par un élément de régulation selon une température du fluide en vigueur.

Le système de refroidissement comporte une unité de contrôle comprenant des moyens de mémorisation d'une première température T1 de fluide de consigne prédéterminée et des moyens d'activation de l'élément de régulation.

Le système de refroidissement met en œuvre un procédé de protection tel que précédemment décrit, l'unité de contrôle comprenant des moyens de comptage de durées respectives d'ouverture CDO du circuit de régulation et d'engazage totale CDE du fluide et des moyens de mémorisation d'une première durée d'ouverture D1 du circuit de régulation prédéterminée comme étant suffisante pour effectuer un dégazage au moins partiel et des moyens de remise à zéro des durées respectives.

L'élément de régulation peut être un thermostat piloté ou une vanne deux ou trois voies pilotée. Le moteur thermique peut être un moteur à allumage par compression, notamment un moteur Diesel ou fonctionnant au gazole ou un moteur thermique à allumage commandé, notamment un moteur à carburant essence ou à mélange contenant de l'essence.

## Revendications

1. Procédé de protection contre l'engazage d'un fluide caloporteur dans un système de refroidissement d'un moteur thermique, le système comportant un radiateur et un élément de régulation ouvrant un passage au moins partiel du fluide vers le radiateur à partir d'une première température (T1) de consigne prédéterminée atteinte par le fluide, le passage vers le radiateur effectuant un dégazage au moins partiel du fluide, **caractérisé en ce qu'**il est effectué, d'une part, un comptage de durée d'ouverture (CDO) du passage vers le radiateur et, d'autre part, un comptage de durée d'engazage (CDE) totale du fluide dès que le moteur thermique est tournant comptabilisée tant qu'un dégazage au moins partiel prédéterminé considéré comme étant suffisant n'a pas été effectué lors d'un ou de plusieurs roulages (R, R+1) consécutifs du véhicule automobile, une première durée d'ouverture (D1) du passage étant prédéterminée comme étant suffisante pour effectuer ledit dégazage au moins partiel prédéterminé, les comptages de durées d'ouverture (CDO) et d'engazage (CDO) étant remis à zéro (Ri) dès que la première durée d'ouverture (D1) est atteinte.

2. Procédé selon la revendication précédente, dans lequel la première température (T1) de consigne prédéterminée est égale à 105°C avec ure plage de 20% autour de cette valeur.

3. Procédé selon l'une quelconque des deux revendications précédentes, dans lequel, quand la durée d'engazage totale du fluide a atteint une deuxième durée (D2) supérieure à la première durée d'ouverture (D1) du passage, la première température (T1) de consigne prédéterminée atteinte par le fluide pour une ouverture du passage au moins partiel du fluide par le radiateur est remplacée par une deuxième température (T2) de consigne prédéterminée inférieure à la première température (T1) de consigne.

4. Procédé selon la revendication précédente, dans lequel, quand la durée d'engazage totale du fluide a atteint une troisième durée supérieure à la deuxième durée (D2) du passage, la deuxième température (T2) de consigne prédéterminée atteinte par le fluide pour une ouverture du passage au moins partiel du fluide par le radiateur est remplacée par une troisième température de consigne prédéterminée inférieure à la deuxième température (T2) de consigne, le remplacement en baisse par une xième température de consigne d'une x-1ième température de consigne étant effectif quand une xième durée d'engazage totale a été atteinte en étant supérieure à une x-1ième durée d'engazage totale.

5. Procédé selon l'une quelconque des deux revendications précédentes, dans lequel les deuxième (T2) et troisième températures de consigne prédéterminées sont égales respectivement à 85°C et à 75°C avec une plage de 20% autour de chacune de ces valeurs.

6. Procédé selon l'une quelconque des trois revendications précédentes, dans lequel le remplacement de la température de consigne (Trc) prédéterminée se fait de manière continue et progressive en fonction du temps.

7. Procédé selon l'une quelconque des revendications précédentes, dans lequel le comptage de durée d'engazage (CDE) totale du fluide s'effectuant dès que le moteur thermique est tournant (Dem Mot) ne prend pas en compte les durées d'ouverture du passage vers le radiateur n'ayant pas été suffisamment longues pour effectuer ledit dégazage au moins partiel prédéterminé.

8. Procédé selon l'une quelconque des revendications précédentes, dans lequel, à chaque arrêt du moteur thermique (Ar Mot) du véhicule automobile, il est procédé à une étape de mémorisation de la durée d'engazage (MCDE) pour un roulage terminé qui est ajoutée aux durées d'engazage précédentes depuis un dernier dégazage au moins partiel prédéterminé effectué.

9. Système de refroidissement par fluide caloporteur d'un moteur thermique de véhicule automobile, le système comportant un circuit de refroidissement du moteur et un circuit de régulation de température du fluide comprenant un radiateur ouvert ou fermé par un élément de régulation selon une température du fluide en vigueur, une unité de contrôle comprenant des moyens de mémorisation d'une première température (T1) de fluide de consigne prédéterminée et des moyens d'activation de l'élément de régulation, le système de refroidissement mettant en œuvre un procédé de protection selon l'une quelconque des revendications précédentes, **caractérisé en ce que** l'unité de contrôle comprend des moyens de comptage de durées respectives d'ouverture (CDO) du circuit de régulation et d'engazage totale (CDE) du fluide, des moyens de mémorisation d'une première durée d'ouverture (D1) du circuit de régulation prédéterminée comme étant suffisante pour effectuer un dégazage au moins partiel et des moyens de remise à zéro des durées respectives.

10. Système selon la revendication précédente, dans lequel l'élément de régulation est un thermostat piloté ou une vanne deux ou trois voies pilotée.

## Patentansprüche

1. Verfahren zum Schutz vor dem Ausgasen eines Wärmeübertragungsfluids in einem Kühlsystem einer Wärmekraftmaschine, wobei das System einen Kühler und ein Regulierelement umfasst, das einen zumindest teilweisen Durchgang des Fluids zu dem Kühler von einer ersten vorbestimmten Solltemperatur (T1) vom Fluid erreicht, wobei der Durchgang zum Kühler eine zumindest teilweise Entgasung des Fluids durchführt, **dadurch gekennzeichnet, dass** einerseits eine Zählung der Öffnungsdauer (CDO) des Durchgangs zum Kühler durchgeführt wird und andererseits eine Zählung der Gesamtentgasungsdauer (CDE) des Fluids, sobald die Wärmekraftmaschine läuft, solange gezählt wird, wie eine vorgegebene zumindest teilweise Entgasung, die als ausreichend angesehen wird, nicht während eines oder nicht durchgeführt worden ist mehrere aufeinanderfolgende Fahrten (R, R+1) des Kraftfahrzeugs, wobei eine erste Öffnungsdauer (D1) des Durchgangs als ausreichend vorbestimmt wird, um die vorbestimmte zumindest teilweise Entgasung durchzuführen geboren, wobei die Öffnungs (CDO) und Gasungs (CDO) Dauerzähler auf Null (Ri) zurückgesetzt werden, sobald die erste Öffnungsdauer (D1) erreicht ist.

2. Verfahren nach dem vorhergehenden Anspruch, bei dem die erste vorgegebene Solltemperatur (T1) gleich 105°C mit einem Bereich von 20 % um diesen Wert herum ist.

3. Verfahren nach einem der beiden vorhergehenden Ansprüche, bei dem, wenn die Gesamtgasungsdauer des Fluids eine zweite Dauer (D2) erreicht hat, die größer ist als die erste Öffnungsdauer (D1) des Durchgangs, die erste Temperatur (T1) von der vorgegebene Sollwert, der von dem Fluid erreicht wird, für eine zumindest teilweise Öffnung des Durchgangs des Fluids durch den Kühler wird durch eine zweite Temperatur (T2) mit einem vorgegebenen Sollwert ersetzt, der niedriger als der erste Temperatursollwert (T1) ist.

4. Verfahren nach dem vorhergehenden Anspruch, bei dem, wenn die Gesamtdauer des Begasens des Fluids eine dritte Dauer erreicht hat, die größer ist als die zweite Dauer (D2) des Durchgangs, die zweite vorgegebene Solltemperatur (T2) von dem Fluid für ein erreicht wird Öffnen des zumindest teilweisen Durchtritts des Fluids durch den Kühler durch eine dritte vorgegebene Solltemperatur kleiner als die zweite Solltemperatur (T2) ersetzt wird, wobei der Abwärtsersatz durch eine x-te Solltemperatur von einer x-1-ten Solltemperatur wirksam wird, wenn an Die x-te Gesamtbegasungsdauer wurde erreicht und ist größer als eine x-1-te Gesamtbegasungsdauer.

5. Verfahren nach einem der beiden vorangehenden Ansprüche, bei dem die zweite (T2) und die dritte vorbestimmte Sollwerttemperatur gleich 85°C bzw. 75°C sind, mit einem Bereich von 20 % um jeden dieser Werte herum.

6. Verfahren nach einem der drei vorhergehenden Ansprüche, bei dem das Ersetzen der vorgegebenen Solltemperatur (Trc) kontinuierlich und progressiv als Funktion der Zeit erfolgt.

7. Verfahren nach einem der vorhergehenden Ansprüche, bei dem die Zählung der Gesamtdauer der Gasung (CDE) des Fluids, die stattfindet, sobald sich die Wärmekraftmaschine dreht (Dem Mot), die Öffnungszeiten der nicht berücksichtigt der Durchgang zum Kühler war nicht lang genug, um die vorbestimmte zumindest teilweise Entgasung durchzuführen.

8. Verfahren nach einem der vorhergehenden Ansprüche, bei dem bei jedem Abstellen des Verbrennungsmotors (Ar Mot) des Kraftfahrzeugs ein Schritt des Speicherns der Gasungsdauer (MCDE) für eine abgeschlossene Fahrt durchgeführt und ergänzt wird die vorangegangenen Entgasungszeiten seit einer zuletzt durchgeführten vorbestimmten zumindest teilweisen Entgasung.

9. System zum Kühlen eines Wärmemotors eines Kraftfahrzeugs durch ein Wärmeübertragungsfluid, wobei das System einen Motorkühlkreislauf und einen Kreislauf zum Regeln der Temperatur des Fluids umfasst, der einen Kühler umfasst, der durch ein Regulierelement gemäß einer Temperatur des Fluids geöffnet oder geschlossen wird in Kraft, eine Steuereinheit, die Mittel zum Speichern einer ersten Temperatur (T1) eines Fluids mit vorbestimmtem Sollwert und Mittel zum Aktivieren des Regulierungselements umfasst, wobei das Kühlsystem ein Schutzverfahren nach einem der vorhergehenden Ansprüche implementiert, **dadurch gekennzeichnet, dass** die Steuerung Einheit umfasst Mittel zum Zählen jeweiliger Öffnungsdauern (CDO) des Regelkreises und Gesamtgasbildung (CDE) des Fluids, Mittel zum Speichern einer ersten Öffnungsdauer (D1) des Regelkreises, die als ausreichend vorbestimmt ist, um sie auszuführen mindestens Teilentgasung und mittels Zurücksetzen der jeweiligen Dauern.

10. System nach dem vorhergehenden Anspruch, bei dem das Regelelement ein vorgesteuerter Thermostat oder ein vorgesteuertes Zwei oder Dreiwegeventil ist.

## Claims

1. Method for protecting against engassing of a heat transfer fluid in a cooling system of a heat engine, the system comprising a radiator and a regulation element opening an at least partial passage of the fluid towards the radiator from a first predetermined setpoint temperature (T1) reached by the fluid, the passage towards the radiator carrying out at least partial degassing of the fluid, **characterized in that** it is carried out, on the one hand, a counting of the duration of opening (CDO) of the passage to the radiator and, on the other hand, a counting of the total engassing duration (CDE) of the fluid as soon as the heat engine is rotating counted as long as a predetermined at least partial degassing considered to be sufficient has not been carried out during one or more consecutive runs (R, R+1) of the motor vehicle, a first duration of opening (D1) of the passage being predetermined as being sufficient to carry out said predetermined at least partial degassing, the opening (CDO) and gassing (CDO) duration counts being reset to zero (Ri) as soon as the first opening duration (D1) is reached.

2. Method according to the preceding claim, in which the first predetermined setpoint temperature (T1) is equal to 105°C with a range of 20% around this value.

3. Method according to any one of the two preceding claims, in which, when the total gassing duration of the fluid has reached a second duration (D2) greater than the first opening duration (D1) of the passage, the first temperature (T1 ) of predetermined setpoint reached by the fluid for an opening of the passage at least partially of the fluid by the radiator is replaced by a second temperature (T2) of predetermined setpoint lower than the first temperature (T1) of setpoint.

4. Method according to the preceding claim, in which, when the total duration of gassing of the fluid has reached a third duration greater than the second duration (D2) of the passage, the second predetermined setpoint temperature (T2) reached by the fluid for an opening of the at least partial passage of the fluid through the radiator is replaced by a third predetermined setpoint temperature lower than the second setpoint temperature (T2), the downward replacement by an xth setpoint temperature of an x-1st setpoint temperature being effective when an xth total engassing duration has been reached being greater than an x-1th total engassing duration.

5. Method according to any one of the two preceding claims, in which the second (T2) and third predetermined setpoint temperatures are equal to 85°C and 75°C respectively with a range of 20% around each of these values.

6. Method according to any one of the three preceding claims, in which the replacement of the predetermined setpoint temperature (Trc) takes place continuously and progressively as a function of time.

7. Method according to any one of the preceding claims, in which the counting of the total duration of gassing (CDE) of the fluid taking place as soon as the heat engine is rotating (Dem Mot) does not take into account the opening times of the passage to the radiator not having been long enough to perform said predetermined at least partial degassing.

8. Method according to any one of the preceding claims, in which, each time the combustion engine (Ar Mot) of the motor vehicle is stopped, a step of memorizing the gassing duration (MCDE) is carried out for a completed drive which is added to the previous degassing times since a last predetermined at least partial degassing carried out.

9. System for cooling by heat transfer fluid of a heat engine of a motor vehicle, the system comprising an engine cooling circuit and a circuit for regulating the temperature of the fluid comprising a radiator opened or closed by a regulating element according to a temperature of the fluid in force, a control unit comprising means for memorizing a first temperature (T1) of predetermined setpoint fluid and means for activating the regulation element, the cooling system implementing a protection method according to the any one of the preceding claims, **characterized in that** the control unit comprises means for counting respective durations of opening (CDO) of the regulation circuit and total gassing (CDE) of the fluid, means for memorizing the a first duration of opening (D1) of the regulation circuit predetermined as being sufficient to carry out at least partial degassing and means of r reset of the respective durations.

10. System according to the preceding claim, in which the regulating element is a piloted thermostat or a piloted two or three-way valve.
